# EUROPÄISCHE PATENTSCHRIFT

(11) **EP 2 872 821 B1**
(45) Veröffentlichungstag und Bekanntmachung des Hinweises auf die Patenterteilung: **15.01.2020**
(21) Anmeldenummer: 13732540.3
(22) Anmeldetag: 29.06.2013
(51) Int. Cl.: F21S 41/19, F21S 41/141, F21S 45/49, F21S 45/47

(54) **MODULBAUGRUPPE MIT VERSCHWENKBAREN HALBLEITERMODULEN FÜR EINEN SCHEINWERFER**
MODULE ASSEMBLY HAVING PIVOTABLE SEMICONDUCTOR MODULES FOR A HEADLAMP
ENSEMBLE MODULAIRE COMPORTANT DES MODULES À SEMI-CONDUCTEUR PIVOTANTS POUR UN PHARE

(30) Priorität: 13.07.2012 DE 102012106314
(43) Veröffentlichungstag der Anmeldung: 20.05.2015
(73) Patentinhaber: HELLA GmbH & Co. KGaA, 59552 Lippstadt (DE)
(72) Erfinder: PAWLICZEK, Gerd, 59597 Erwitte (DE); THANAPAUL, Richesh Thomas, Chennai Tamil Nadu 60044 (IN)
(86) Internationale Anmeldenummer: PCT/EP2013/063757
(87) Internationale Veröffentlichungsnummer: WO 2014/009185

(56) Entgegenhaltungen:
- WO-A1-2011/032616
- WO-A1-2012/011947
- WO-A1-2012/048351
- JP-A- 2005 071 786
- JP-A- 2009 021 135
- JP-A- 2009 259 654
- US-A1- 2008 225 546
- US-A1- 2009 251 916
- US-A1- 2012 049 733

## Beschreibung

Die vorliegende Erfindung betrifft eine Modulbaugruppe für einen Scheinwerfer mit wenigstens einem Halbleiterlichtmodul und ein Verfahren zur Justierung des Halbleiterlichtmoduls, das an einem Tragrahmen aufgenommen ist, wobei das Halbleiterlichtmodul einen Kühlkörper mit wenigstens einer am Kühlkörper aufgenommenen Halbleiterlichtquelle umfasst.

Scheinwerfer neuerer Bauart besitzen Modulbaugruppen zur Aussendung von Licht mit einem und vorzugsweise mehreren Halbleiterlichtmodulen, und die Modulbaugruppen weisen Tragrahmen auf, mit denen das eine oder die mehreren Halbleiterlichtmodule im Scheinwerfer aufgenommen sind. Der Tragrahmen dient dabei zur haltenden Anordnung der Halbleiterlichtmodule im Gehäuse des Scheinwerfers. Dabei bildet jedes einzelne Halbleiterlichtmodul ein Teil des Lichtfeldes, das mit dem Scheinwerfer vor dem Fahrzeug erzeugt wird. Folglich müssen die einzelnen Halbleiterlichtmodule eine genaue Justageposition im Tragrahmen aufweisen. Fertigungstoleranzen, die bei der Herstellung der Halbleiterlichtmodule mit dem Kühlkörper und den Anbauteilen entstehen, jedoch auch Fertigungstoleranzen bei der Herstellung des Tragrahmens, können zu Lagefehlern der Halbleiterlichtmodule führen, die bereits zulässige Grenzen überschreiten. Am Kühlkörper sind beispielsweise eine oder vorzugsweise mehrere Halbleiterlichtquellen in Form von einzelnen Emittern aufgenommen, die Licht in einen am Kühlkörper angeordneten Reflektor aussenden, und vom Reflektor gelangt das Licht durch die Abschlussscheibe des Scheinwerfers in den Bereich vor das Fahrzeug. Dabei ist die Lage des Kühlkörpers im Tragrahmen entscheidend für den vom einzelnen Halbleiterlichtmodul ausgesendeten Teil des Lichtfeldes. Die Halbleiterlichtquelle ist direkt am Kühlkörper angeordnet, sodass diese durch den Kühlkörper entwärmt werden kann, wobei der Kühlkörper vorliegend grundsätzlich jeden Trägerkörper zur Bildung des Halbleiterlichtmoduls beschreibt, und der über seine Oberfläche Wärme durch Konvektion abgeben kann.

### STAND DER TECHNIK

Aus der US 2009/0303726 A1 ist ein Halbleiterlichtmodul bekannt, das in einem Tragrahmen aufgenommen ist. Das Halbleiterlichtmodul umfasst einen Kühlkörper, auf dem vorderseitig eine Halbleiterlichtquelle angeordnet ist, und rückseitig besitzt der Kühlkörper zur Kühlung der Halbleiterlichtquelle mehrere Kühlrippen. Das von der Halbleiterlichtquelle emittierte Licht gelangt durch eine Linse, und der Kühlkörper ist über drei Anschraubpunkte im Tragrahmen aufgenommen. Durch Verstellung der Schrauben in den Anschraubpunkten kann die Lage des Kühlkörpers relativ zur Linse verstellt werden. Die Schraubelemente in den Anschraubpunkten weisen Verstellachsen auf, die jeweils parallel zueinander verlaufen.

Die US 7,972,049 B2 zeigt ein Halbleiterlichtmodul mit einem Kühlkörper, an dem eine Halbleiterlichtquelle angeordnet ist, und an den Kühlkörper kann über zwei Schraubelemente ein Reflektor angebracht werden. Dabei weisen die Verbindungspunkte zwischen dem Reflektor und dem Kühlkörper Justagerampen auf, und je nach Verdrehung der Justagerampen kann der Reflektor um eine Achse verdreht werden, um relativ zur Halbleiterlichtquelle ausgerichtet zu werden. Dabei ist jedoch eine Montage des Halbleiterlichtmoduls in einem Tragrahmen nicht möglich.

Aus der US 7,798,690 B2 ist eine Modulbaugruppe mit mehreren Halbleiterlichtmodulen in einem Tragrahmen gezeigt, und an den Halbleiterlichtmodulen ist jeweils eine Halbleiterlichtquelle aufgenommen und über ein Schraubelement kann ferner ein Reflektor angebracht werden kann. Um den Reflektor positionsgenau am Kühlkörper anzubringen, werden drei definierte Kontaktpunkte bestimmt, sodass eine lagegenaue Anordnung des Reflektors am Kühlkörper ermöglicht wird, eine Justierbarkeit des Reflektors am Kühlkörper ist jedoch nicht vorgesehen.

Die JP 2009 021135 A offenbart einen Fahrzeugscheinwerfer mit einer LED und einem Reflektor. Ein Kühlkörper, der die LED trägt, ist über ein Kugelgelenk an einem Gehäuse einstellbar befestigt. Eine ähnliche Anordnung ist aus der US 2008/0225546 A1 bekannt.

Die US 2012/049733 A1 offenbart ein austauschbares LED Modul in einem Scheinwerfer. Eine LED ist auf einem Kühlkörper mit konvexer Fläche gehalten. An der konvexen Fläche liegt der Kühlkörper an einer konkaven Fläche eines Metallblocks an, so dass die Ausrichtung des LED-Moduls im Scheinwerfer einstellbar ist.

### OFFENBARUNG DER ERFINDUNG

Es ist die Aufgabe der vorliegenden Erfindung, eine Modulbaugruppe für einen Scheinwerfer mit wenigstens einem Halbleiterlichtmodul zu schaffen, die eine vereinfachte Justage des Halbleiterlichtmoduls im Tragrahmen der Modulbaugruppe ermöglicht.

Diese Aufgabe wird ausgehend von einer Modulbaugruppe mit wenigstens einem Halbleiterlichtmodul gemäß dem Oberbegriff des Anspruchs 1 mit den kennzeichnenden Merkmalen sowie durch ein Verfahren zur Justierung eines Halbleiterlichtmoduls in einem Scheinwerfer gemäß dem Anspruch 7 gelöst. Vorteilhafte Weiterbildungen der Erfindung sind in den jeweiligen Ansprüchen angegeben.

Die Erfindung schließt die technische Lehre ein, dass der Tragrahmen zumindest eine Kugelpfanne aufweist, in der das Halbleiterlichtmodul mit dem Kühlkörper um einen Kugelpfannenmittelpunkt verschwenkbar einsitzt.

Die Erfindung geht von dem Gedanken aus, die Aufnahme des Halbleiterlichtmoduls am Tragrahmen über eine Kugelpfanne vorzusehen, sodass das Halbleiterlichtmodul mit dem Kühlkörper um einen Kugelpfannenmittelpunkt in der Kugelpfanne in mehreren Achsen verschwenkbar ist. Folglich kann auf einfache Weise das Halbleiterlichtmodul am Tragrahmen um eine Y-Achse quer zur Lichtausbreitungsrichtung und um eine Hochachse Z, die die Vertikalrichtung Z des Scheinwerfers bildet, einjustiert werden. Folglich sind keine voneinander getrennten Justagemittel mehr erforderlich, da eine Einjustierung durch eine Verschwenkung des Halbleiterlichtmoduls um den Kugelpfannenmittelpunkt hinreichend ist. Die Kugelpfanne ist geometrisch so ausgebildet, dass der Kugelpfannenmittelpunkt beispielsweise etwa zwischen der Halbleiterlichtquelle und einem Reflektor liegt, der am Kühlkörper angeordnet sein kann und ebenfalls Bestandteil des Halbleiterlichtmoduls ist. Der Kugelpfannenmittelpunkt kann dabei beispielsweise auch eine Art optischen Mittelpunkt des Halbleiterlichtmoduls bilden, welcher insbesondere dann vorhanden sein kann, wenn das Halbleiterlichtmodul aus wenigstens einer Halbleiterlichtquelle und einer Linse aufgebaut ist.

Ferner weist der Kühlkörper eine Kugelkalotte auf, die zum Einsitzen in der Kugelpfanne im Tragrahmen ausgebildet ist. Dabei ist ein Gleitschalenelement vorgesehen, das zwischen der Kugelkalotte und der Kugelpfanne angeordnet ist. Durch das Gleitschalenelement kann einerseits eine Verschwenkung des Halbleiterlichtmoduls um die Y-Achse quer zur Lichtausbreitungsrichtung und andererseits eine Verschwenkung um die Z-Achse, die die Hochachse Z des Scheinwerfers bildet, getrennt vorgenommen werden.

Die Kugelkalotte ist zum Abgleiten im Gleitschalenelement ausgebildet, um eine Verschwenkung des Halbleiterlichtmoduls um die Y-Achse quer zur Lichtausbreitungsrichtung X zu schaffen. Zudem ist an der Kugelkalotte eine Führungsrippe angeordnet, die zur Führung der Verschwenkung um die Y-Achse in einer Führungsnut im Gleitschalenelement einsitzt. Folglich erfolgt eine Verschwenkung des Halbleiterlichtmoduls um die Y-Achse quer zur Lichtausbreitungsrichtung, also zur Verstellung der ausgesendeten Höhe des Lichtes, das durch das Halbleiterlichtmodul bereitgestellt wird, indem die Kugelkalotte gegenüber dem Gleitschalenelement in diesem abgleitet.

Weiterführend kann das Gleitschalenelement zum Abgleiten in der Kugelpfanne ausgebildet sein, um eine Verschwenkung des Halbleiterlichtmoduls um die Z-Achse zu schaffen, die die Hochachse Z des Scheinwerfers bildet. Dafür kann eine am Gleitschalenelement angeordnete Querrippe vorgesehen sein, die in einer in der Kugelpfanne eingebrachten Quernut einsitzt. Folglich erfolgt eine Verschwenkung des Halbleiterlichtmoduls um die Hochachse Z, indem das Gleitschalenelement gemeinsam mit dem Kühlkörper des Halbleiterlichtmoduls in der Kugelpfanne abgleitet. Zur jeweiligen Führung der Gleitbewegungen sind die Führungsrippen in der Führungsnut passgenau eingesetzt, und ferner ist die Querrippe in der Quernut ebenfalls passgenau eingesetzt. Dabei kreuzen sich die Erstreckungsrichtungen der Führungsrippe mit der Führungsnut und der Querrippe mit der Quernut etwa senkrecht zueinander.

Gemäß einer weiterbildenden Maßnahme kann an der Kugelkalotte ein Zapfen angeordnet sein, der sich durch die Führungsnut und durch eine Durchgangsnut in der Kugelpfanne hindurch erstreckt, sodass sich der Zapfen auf der Kugelpfannenrückseite des Tragrahmens heraus erstreckt. Beispielsweise kann der Zapfen dazu dienen, eine Verstellkraft in das Halbleiterlichtmodul einzuleiten, was manuell oder mittels einer technischen Verstelleinrichtung erfolgen kann. Um sicherzustellen, dass das Halbleiterlichtmodul in der Kugelpfanne des Tragrahmens gehalten wird, können Befestigungsmittel vorgesehen sein, mit denen die Kugelkalotte in der Kugelpfanne insbesondere mit dem dazwischen liegenden Gleitschalenelement fixierbar ist. Die Befestigungsmittel können beispielsweise durch Schraubelemente und eine Befestigungsplatte gebildet werden, die rückseitig auf den Tragrahmen aufgebracht wird. Der Zapfen kann sich dabei durch die Befestigungsplatte hindurch erstrecken, wobei die Schraubelemente in die Kugelkalotte und insbesondere in die Führungsrippe hineingeschraubt werden können.

Die Erfindung bezieht sich ferner auf ein Verfahren zur Justierung eines Halbleiterlichtmoduls in einem Scheinwerfer, wobei das Halbleiterlichtmodul an einem Tragrahmen im Scheinwerfer aufgenommen ist und wobei das Halbleiterlichtmodul einen Kühlkörper und wenigstens eine am Kühlkörper aufgenommene Halbleiterlichtquelle umfasst. Zur Ausführung des Verfahrens ist vorgesehen, dass das wenigstens eine Halbleiterlichtmodul mit dem Kühlkörper um einen Kugelpfannenmittelpunkt verschwenkt wird, wobei der Kugelpfannenmittelpunkt durch zumindest eine im Tragrahmen ausgebildete und das Halbleiterlichtmodul aufnehmende Kugelpfanne gebildet wird. Als weiterer Verfahrensschritt kann vorgesehen sein, dass nach Einjustierung des Halbleiterlichtmoduls am Tragrahmen das Halbleiterlichtmodul in der Kugelpfanne durch die Befestigungsmittel befestigt wird. Umfassen die Befestigungsmittel beispielsweise Schraubelemente, können diese vor der Verschwenkung des Halbleiterlichtmoduls in der Kugelpfanne des Tragrahmens geringfügig angezogen werden, sodass eine Bewegung des Halbleiterlichtmoduls, insbesondere des Kühlkörpers, in der Kugelpfanne noch ermöglicht ist. Ist eine Einjustierung des Halbleiterlichtmoduls am Tragrahmen erfolgt, so können die Schraubelemente endgültig festgezogen werden, um sicherzustellen, dass sich die Lage des Halbleiterlichtmoduls am Tragrahmen nicht mehr verändert.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine perspektivische Ansicht eines Tragrahmens mit mehreren Halbleiterlichtmodulen, die in jeweiligen Kugelpfannen am Tragrahmen aufgenommen sind und um Kugelpfannenmittelpunkte verschwenkbar sind,
- Figur 2: eine perspektivische Ansicht des Tragrahmens mit einer zugeordneten Anzahl von Kugelpfannen,
- Figur 3: eine Detailansicht des Kühlkörpers mit der Kugelpfanne,
- Figur 4: eine perspektivische Ansicht des Kühlkörpers mit einem zugeordneten Reflektor und
- Figur 5: eine perspektivische Ansicht des Gleitschalenelementes, das zwischen der Kugelpfanne und der Kugelkalotte angeordnet werden kann.

Figur 1 zeigt in einer perspektivischen Darstellung eine Modulbaugruppe 1 mit einem Tragrahmen 11, an dem beispielhaft fünf Halbleiterlichtmodule 10 aufgenommen sind. Jedes der Halbleiterlichtmodule 10 ist im Wesentlichen aus einem Kühlkörper 12 gebildet, und der Kühlkörper 12 bildet einen Grundkörper des Halbleiterlichtmoduls 10, wobei der Grundkörper lediglich beispielhaft mit Kühlrippen gezeigt ist, und die vorliegende Bezeichnung des Kühlkörpers 12 beschreibt dabei grundsätzlich jeden Körper 12, an dem eine Halbleiterlichtquelle 13 angeordnet werden kann.

Am Kühlkörper 12 jedes der Halbleiterlichtmodule 10 ist eine Halbleiterlichtquelle 13 angeordnet, mit der Licht emittiert werden kann. Wird die Halbleiterlichtquelle 13 in Betrieb genommen, so leuchtet diese Licht in einen Reflektor 26, der ebenfalls am Kühlkörper 12 aufgenommen ist. Somit bildet ein Halbleiterlichtmodul 10 jeweils eine Lichteinheit zur Aussendung von Licht mit einem Kühlkörper 12, einer Halbleiterlichtquelle 13 sowie einem Reflektor 26.

In Figur 2 ist in einer perspektivischen Darstellung der Tragrahmen 11 ohne Halbleiterlichtmodule 10 gezeigt. Der Tragrahmen 11 kann über Aufnahmepunkte 27 im Scheinwerfer aufgenommen werden. Der Tragrahmen 11 ist zur Aufnahme von fünf Halbleiterlichtmodulen 10 ausgebildet, wofür der Tragrahmen 11 fünf Kugelpfannen 14 aufweist, in denen die Halbleiterlichtmodule 10 mit dem Kühlkörper 12 um einen Kugelpfannenmittelpunkt 15 verschwenkbar aufgenommen werden können, um die erfindungsgemäße Modulbaugruppe 1 zu bilden. Jedem der Kugelpfannen 14 ist ein eigener Kugelpfannenmittelpunkt 15 zugeordnet. Der Kugelpfannenmittelpunkt 15 bildet dabei den Punkt, um den ein Radius R bewegt werden kann, um die konkave Oberfläche der Kugelpfanne 14 zu definieren. Dabei kann sich der Kugelpfannenmittelpunkt 15 in einer Position zwischen der Halbleiterlichtquelle 13 und der Oberfläche des Reflektors 26 befinden, wie in Figur 1 gezeigt.

In der Oberfläche der Kugelpfannen 14 sind Quernuten 21 eingebracht, die in Bezug auf die Einbaulage des Tragrahmens 11 beispielsweise horizontal verlaufen. In die Kugelpfannen 14 können Gleitschalenelemente 17 eingesetzt werden, die durch den gleichen Krümmungsradius gebildet sind, wie auch die Kugelpfannen 14, wie in Figur 5 dargestellt. Somit kann das Gleitschalenelement 17 flächenschlüssig in der Kugelpfanne 14 abgleiten. Auf der Kontaktoberfläche des Gleitschalenelementes 17 ist eine Querrippe 20 angeordnet, die in der Quernut 21 in der Kugelpfanne 14 einsitzen kann. In jede der Kugelpfannen 14 kann ein eigenes Gleitschalenelement 17 eingesetzt werden, die jeweils durch die Führung der Querrippen 20 in den Quernuten 21 um die Hochachse Z in Bezug auf den Kugelpfannenmittelpunkt 15 verschwenkt werden können.

Weiterhin ist der Kühlkörper 12 gemäß Figur 3 und Figur 4 mit einer Kugelkalotte 16 ausgebildet, und die Kugelkalotte 16 weist einen Krümmungsradius auf, sodass die Kugelkalotte 16 des Kühlkörpers 12 flächenschließend im Gleitschalenelement 17 einsitzen und abgleiten kann. Auf der Oberfläche der Kugelkalotte 16 ist eine Führungsrippe 18 angeordnet, die schlüssig in einer Führungsnut 19 abgleiten kann, die im Gleitschalenelement 17 eingebracht ist. Folglich kann der Kühlkörper 12 um eine Achse Y, die in einer Erstreckungsrichtung quer zur Lichtausbreitungsrichtung X verläuft, um den Kugelpfannenmittelpunkt 15 verschwenkt werden. Die Anordnung der Führungsrippe 18 auf der Kugelkalotte 16 des Kühlkörpers 12 ist in Figur 3 gezeigt, wobei das Gleitschalenelement 17 durch Figur 5 perspektivisch dargestellt ist.

Figur 4 zeigt den Kühlkörper 12 in einer perspektivischen Ansicht, wobei ferner ein Reflektor 26 gezeigt ist, der am Kühlkörper 12 angeordnet werden kann. In der Kugelkalotte 16 des Kühlkörpers 12 ist ein Zapfen 22 angebracht, der beispielhaft mittig auf der Führungsrippe 18 sitzt, siehe Figur 3. Wird das Gleitschalenelement 17 in der Kugelpfanne 14 angeordnet, und wird anschließend der Kühlkörper 12 in das Gleitschalenelement 17 eingesetzt, so erstreckt sich der Zapfen 22 durch die Führungsnut 19 und eine Durchgangsnut 23, die in der Kugelpfanne 14 eingebracht ist.

Weiterhin gezeigt sind Schraubelemente 24 und eine Befestigungsplatte 25, die rückseitig an den Tragrahmen 11 im Bereich der Kugelpfannen 14 angeordnet werden kann. Sind der Kühlkörper 12 und die Gleitschalenelemente 17 in den Kugelpfannen 14 eingesetzt, können die Kühlkörper 12 mit den Schraubelementen 24 und der Befestigungsplatte 25 am Tragrahmen 11 befestigt werden. Dabei können die Schraubelemente 24 zunächst lediglich geringfügig angezogen werden, sodass eine Verstellung der Kühlkörper 12 in den Kugelpfannen 14 noch möglich ist. Dabei kann die Verstellung durch den Zapfen 22 beispielsweise manuell oder mit einem Justageautomaten erfolgen, wobei dann, wenn die Sollposition des Kühlkörpers 12 am Tragrahmen 11 erreicht ist, die Schraubelemente 24 endgültig festgezogen werden können, um die erreichte Position der Halbleiterlichtmodule 10 am Tragrahmen 11 sicherzustellen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich andersgearteten Ausführungen Gebrauch macht.

### Bezugszeichenliste

- 1: Modulbaugruppe
- 10: Halbleiterlichtmodul
- 11: Tragrahmen
- 12: Kühlkörper
- 13: Halbleiterlichtquelle
- 14: Kugelpfanne
- 15: Kugelpfannenmittelpunkt
- 16: Kugelkalotte
- 17: Gleitschalenelement
- 18: Führungsrippe
- 19: Führungsnut
- 20: Querrippe
- 21: Quernut
- 22: Zapfen
- 23: Durchgangsnut
- 24: Schraubelement
- 25: Befestigungsplatte
- 26: Reflektor
- 27: Aufnahmepunkt
- R: Radius
- X: Lichtausbreitungsrichtung
- Y: Achse, Erstreckungsrichtung quer zur Lichtausbreitungsrichtung
- Z: Hochachse, Vertikalrichtung

## Patentansprüche

1. Modulbaugruppe (1) für einen Scheinwerfer mit wenigstens einem Halbleiterlichtmodul (10), das an einem Tragrahmen (11) aufgenommen ist, wobei das Halbleiterlichtmodul (10) einen Kühlkörper (12) mit wenigstens einer am Kühlkörper (12) aufgenommenen Halbleiterlichtquelle (13) umfasst, wobei der Tragrahmen (11) zumindest eine Kugelpfanne (14) aufweist, in der das Halbleiterlichtmodul (10) mit dem Kühlkörper (12) um einen Kugelpfannenmittelpunkt (15) verschwenkbar einsitzt, wobei der Kühlkörper (12) eine Kugelkalotte (16) aufweist, die zum Einsitzen in der Kugelpfanne (14) im Tragrahmen (11) ausgebildet ist, **dadurch gekennzeichnet, dass** ein Gleitschalenelement (17) vorgesehen ist, das zwischen der Kugelkalotte (16) und der Kugelpfanne (14) angeordnet ist, wobei die Kugelkalotte (16) zum Abgleiten im Gleitschalenelement (17) ausgebildet ist, um eine Verschwenkung des Halbleiterlichtmoduls (10) um eine Y- Achse quer zur Lichtausbreitungsrichtung (X) zu schaffen, und wobei an der Kugelkalotte (16) eine Führungsrippe (18) angeordnet ist, die zur Führung der Verschwenkung um die Y-Achse in einer Führungsnut (19) im Gleitschalenelement (17) einsitzt.

2. Modulbaugruppe (1) nach Anspruch 1, **dadurch gekennzeichnet, dass** das Gleitschalenelement (17) zum Abgleiten in der Kugelpfanne (14) ausgebildet ist, um eine Verschwenkung des Halbleiterlichtmoduls (10) um eine Z-Achse zu schaffen, die die Hochachse (Z) des Scheinwerfers bildet.

3. Modulbaugruppe (1) nach einem der vorgenannten Ansprüche, **dadurch gekennzeichnet, dass** am Gleitschalenelement (17) eine Querrippe (20) angeordnet ist, die in einer in der Kugelpfanne (14) eingebrachten Quernut (21) einsitzt.

4. Modulbaugruppe (1) nach einem der vorgenannten Ansprüche, **dadurch gekennzeichnet, dass** an der Kugelkalotte (16) ein Zapfen (22) angeordnet ist, der sich durch eine Führungsnut (19) im Gleitschalenelement (17) und durch eine Durchgangsnut (23) in der Kugelpfanne (14) hindurch erstreckt, sodass sich der Zapfen (22) auf der Kugelpfannenrückseite des Tragrahmens (11) heraus erstreckt.

5. Modulbaugruppe (1) nach einem der vorgenannten Ansprüche, **dadurch gekennzeichnet, dass** Befestigungsmittel (24, 25) vorgesehen sind, mit denen die Kugelkalotte (16) in der Kugelpfanne (14) insbesondere mit dem dazwischen liegenden Gleitschalenelement (17) fixierbar ist, insbesondere wobei die Befestigungsmittel (24, 25) wenigstens ein Schraubelement (24) und eine Befestigungsplatte (25) umfassen.

6. Scheinwerfer mit wenigstens einer Modulbaugruppe (1) nach einem der Ansprüche 1 bis 5.

7. Verfahren zur Justierung eines Halbleiterlichtmoduls (10) einer Modulbaugruppe nach einem der Ansprüche 1 bis 5 in einem Scheinwerfer, wobei das Halbleiterlichtmodul (10) an einem Tragrahmen (11) im Scheinwerfer aufgenommen ist und wobei das Halbleiterlichtmodul (10) einen Kühlkörper (12) und wenigstens eine am Kühlkörper (12) aufgenommene Halbleiterlichtquelle (13) umfasst,
wobei das wenigstens eine Halbleiterlichtmodul (10) mit dem Kühlkörper (12) um einen Kugelpfannenmittelpunkt (15) verschwenkt wird, wobei der Kugelpfannenmittelpunkt (15) durch zumindest eine im Tragrahmen (11) ausgebildete und das Halbleiterlichtmodul (10) aufnehmende Kugelpfanne (14) gebildet wird.

## Claims

1. Module assembly (1) for a headlight with at least one semiconductor light module (10) that is fastened to a carrier frame (11), where the semiconductor light module (10) comprises a heat sink (12) with at lease one semiconductor light source (13) fastened to the heat sink (12), where the carrier frame (11) features at least one ball socket (14) in which the semiconductor light module (10) with the heat sink (12) sits such that it can be pivoted around a ball socket center point (15), where the heat sink (12) features a ball joint (16) that is formed such as to sit in the ball socket (14) in the carrier frame (11), **characterized in that** a guide shell element (17) is provided that is arranged between the ball joint (16) and the ball socket (14), where the ball joint (16) is designed to slip in the guide shell element (17) to create a pivoting movement on the part of the semiconductor light module (10) around a Y-axis at a right angle to the light propagation direction (X) and where a guide rib (18) is arranged on the ball joint (16) that sits in a guide groove (19) in the guide shell element (17) for guiding the pivoting movement around the Y-axis.

2. Module assembly (1) in accordance with Claim 1, **characterized in that** the guide shell element (17) is designed to slip in the ball socket (14) in order to create a pivoting movement of the semiconductor module (10) around a Z-axis that forms the vertical axis (Z) of the headlight.

3. Module assembly (1) in accordance with one of the aforementioned claims, **characterized in that** a transverse rib (20)
is arranged on the guide shell element (17) that sits in a transverse groove (21) introduced into the ball socket (14).

4. Module assembly (1) in accordance with one of the aforementioned Claims, **characterized in that** a pin (22) is arranged on the ball joint (16) that extends through a guide groove (19) in the guide shell element (17) and through a groove (23) through the ball socket (14), such that the pin (22) extends out on the back of the ball socket of the carrier frame (11).

5. Module assembly (1) in accordance with one of the aforementioned Claims, **characterized in that** fasteners (24, 25) are provided by means of which the ball joint (16) in the ball socket (14) can in particular be fixed with the guide shell element (17) between the two, especially where the fasteners (24, 25) comprise at least one screw element (24) and a mounting plate (25).

6. Headlight with at least one module assembly (1) in accordance with one of the Claims 1 through 5.

7. Method of adjusting a semiconductor light module (10) of a module assembly in accordance with Claims 1 through 5 in a headlight, where the semiconductor light module (10) is fastened to a carrier frame (11) in the headlight and where the semiconductor light module (10) comprises a heat sink (12) and at least one semiconductor light source (13) fastened to the heat sink (12), where the at least one semiconductor light module (10) with the heat sink (12) is pivoted around a ball socket center point (15), where the ball socket center point (15) is formed by at least one ball socket (14) formed in the carrier frame (11) and that holds the semiconductor module (10).

## Revendications

1. Groupe modulaire (1) pour un phare avec au moins un module lumineux à semi-conducteur (10) logé sur un cadre porteur (11), sachant que le module lumineux à semi-conducteur (10) comprend un dissipateur thermique (12) avec au moins une source lumineuse à semi-conducteur (13) logée sur le dissipateur thermique (12), sachant que le cadre porteur (11) présente au moins un coussinet sphérique (14) dans lequel le module lumineux à semi-conducteur (10) est placé avec le dissipateur thermique (12) de manière à pouvoir pivoter autour du point central d'un coussinet sphérique (15), sachant que le dissipateur thermique (12) présente une extrémité bombée (16) conçue pour être placée dans le coussinet sphérique (14) du cadre porteur (11), **caractérisé en ce que**, un élément de coque coulissant (17) est prévu, placé entre l'extrémité bombée (16) et le coussinet sphérique (14), sachant que l'extrémité bombée (16) est conçue pour glisser dans l'élément de coque coulissant (17), afin de créer un pivotement du module lumineux à semi-conducteur (10) autour d'un axe Y transversal par rapport à la direction de la propagation lumineuse (X),
et sachant que,
une nervure de guidage (18) est disposée sur l'extrémité bombée (16) et sert à guider le pivotement autour de l'axe Y en s'insérant dans une rainure de guidage (19) dans l'élément de coque coulissant (17).

2. Groupe modulaire (1) selon la revendication 1, **caractérisé en ce que,** l'élément de coque coulissant (17) est conçu pour glisser dans le coussinet sphérique (14), afin de créer un pivotement du module lumineux à semi-conducteur (10) autour d'un axe Z, qui forme l'axe supérieur (Z) du phare.

3. Groupe modulaire (1) selon l'une des revendications susmentionnées, **caractérisé en ce que,** une nervure transversale (20) est disposée sur l'élément de coque coulissant (17)
et s'insère dans une rainure transversale (21) placée dans le coussinet sphérique (14).

4. Groupe modulaire (1) selon l'une des revendications susmentionnées, **caractérisé en ce que**, un tourillon (22) est disposé sur l'extrémité bombée (16) et s'insère dans une rainure de guidage (19) de l'élément de coque coulissant (17) et dans une rainure traversante (23) du coussinet sphérique (14), de sorte que le tourillon (22) dépasse du côté du coussinet sphérique du cadre porteur (11).

5. Groupe modulaire (1) selon l'une des revendications susmentionnées, **caractérisé en ce que**, des dispositifs de fixation (24, 25) sont prévus, grâce auxquels l'extrémité bombée (16) peut être fixée dans le coussinet sphérique (14) notamment avec l'élément de coque coulissant (17) placé entre les deux, sachant notamment que les dispositifs de fixation (24, 25) comprennent au moins un élément de vissage (24) et une plaque de fixation (25).

6. Phare avec au moins un groupe modulaire (1) selon l'une des revendications 1 à 5.

7. Procédé pour l'ajustement d'un module lumineux à semi-conducteur (10) d'un groupe modulaire selon l'une des revendications 1 à 5 dans un phare, sachant que le module lumineux à semi-conducteur (10) est logé sur un cadre porteur (11) dans le phare et sachant que le module lumineux à semi-conducteur (10) comprend un dissipateur thermique (12) et au moins une source lumineuse à semi-conducteur (13) logée sur le dissipateur thermique (12),
sachant que, au moins un module lumineux à semi-conducteur (10) pivote avec le dissipateur thermique (12) autour du point central d'un coussinet sphérique (15), sachant que ce point central de coussinet sphérique (15) est formé par au moins un coussinet sphérique (14) situé dans le cadre porteur (11) et accueillant le module lumineux à semi-conducteur (10).
